# EUROPÄISCHE PATENTSCHRIFT

(11) **EP 0 712 436 B1**
(45) Veröffentlichungstag und Bekanntmachung des Hinweises auf die Patenterteilung: **19.03.1997**
(21) Anmeldenummer: 94925395.9
(22) Anmeldetag: 26.07.1994
(51) Int. Cl.: C11D 1/825, C11D 1/83

(54) **SCHWACH SCHÄUMENDE WASCH- ODER REINIGUNGSMITTEL**
LOW-FOAMING WASHING OR CLEANING AGENTS
PRODUITS DE LAVAGE OU DE NETTOYAGE FAIBLEMENT MOUSSANTS

(30) Priorität: 04.08.1993 DE 4326112
(43) Veröffentlichungstag der Anmeldung: 22.05.1996
(73) Patentinhaber: Henkel Kommanditgesellschaft auf Aktien, 40191 Düsseldorf (DE)
(72) Erfinder: HEES, Udo, D-56727 Mayen (DE); KIEWERT, Eva, D-40589 Düsseldorf (DE); BEHLER, Ansgar, D-46240 Bottrop (DE); HAFERKAMP, Astrid, D-40789 Monheim (DE); LINK, Kerstin, D-41747 Viersen (DE); PASTURA, Amerigo, D-58453 Witten (DE); VOLF, Nada, D-40545 Düsselforf (DE)
(86) Internationale Anmeldenummer: EP9402466
(87) Internationale Veröffentlichungsnummer: WO9504803

(56) Entgegenhaltungen:
- EP-A- 0 105 556
- EP-A- 0 408 965
- WO-A-88/09369
- WO-A-91/14760

## Beschreibung

Die Erfindung betrifft schwach schäumende Wasch- oder Reinigungsmittel, wobei Flüssigwaschmittel und Reinigungsmittel für harte Oberflächen bevorzugt sind. Als Reinigungsmittel für harte Oberflächen sind alle im Haushalt- und Gewerbesektor auftretenden, nicht textilen Oberflächen, ausgenommen Geschirr, zu verstehen. Für diese Art von Reinigungsmitteln hat sich der Begriff Allzweckreiniger eingebürgert. Schwach schäumende Allzweckreiniger sind solche, die bei manueller Anwendung ein geringes Schaumvolumen entwickeln, das sich innerhalb weniger Minuten signifikant weiter verringert.

Allzweckreiniger sind seit langem bekannt. Es handelt sich dabei im wesentlichen um wäßrige Tensidlösungen unterschiedlichster Art mit oder ohne Zusatz an Buildern sowie mit oder ohne Zusatz an wasserlöslichen Lösungsmitteln oder Lösungsvermittlern. Nachteilig hat sich bei der manuellen Anwendung in der Praxis zunehmend deren hohes Schaumvermögen gezeigt. Der Verbraucher möchte zwar zum Nachweis der Wirksamkeit bei Beginn seiner Reinigungsarbeit ein gewisses Schäumen der Anwendungslösung wahrnehmen, der Schaum soll dann jedoch anschließend möglichst rasch zusammenfallen, damit einmal gereinigte Flächen nicht nachgewischt werden müssen.

Flüssigwaschmittel neigen häufig ebenfalls zu hohem Schaumvermögen, wodurch ihre Anwendbarkeit in Waschmaschinen beeinträchtigt wird.

Um diesem vermehrten Wunsch nach geringerem Schaumvermögen nachzukommen, sind einige Hersteller von Allzweckreinigern dazu übergegangen, den Tensidgehalt ihrer Produkte deutlich zu senken, was jedoch naturgemäß wiederum zu erheblichem Verlust an Reinigungsleistung führt. Der Anwender solcher Produkte muß die verringerte Reinigungswirkung durch vermehrten Aufwand an mechanischer Wischarbeit ausgleichen.

Wegen ihrer ökologisch guten Eigenschaften erfreut sich der Einsatz von Alkylpolyglycosiden (APG's) in Wasch- und Reinigungsmittel wachsender Beliebtheit. Alkylpolyglycoside sind aber als stark schäumende Tenside bekannt; sie werden deshalb für Produkte mit wunschgemäß hohem Schaumvermögen, also z.B. für manuell anzuwendende Geschirrspülmittel oder für die Haarwäsche empfohlen. EP 0 070 074 B1 und 0 070 076 B2 beschreiben derartige hochschäumende Wasch- und Reinigungsmittel auf Basis verschiedener APG-haltiger Tensidkombinationen. Folgerichtig werden diese Kombinationen auch nicht für das Gebiet der Allzweckreiniger empfohlen.

Auch spezielle kurzkettige C₈-C₁₀-Alkylglucoside (z.B. Triton(^{R})CG-110 von Rohm & Haas) sind seit langem als gut schäumende und schaumstabile nichtionische Tenside bekannt. Schwach schäumende Reinigungsmittel mit einem Gehalt an Alkypolyglucosiden für maschinelle Reinigungsarbeiten, insbesondere Geschirrspülen, werden in WO 88/09369 beschrieben. Die Schaumarmut wird in diesen Mitteln durch Mitverwendung von konventionellen, schwachschäumenden Fettalkoholalkoxylaten, die einen HLB-Wert von etwa 10 oder weniger aufweisen und Propylenoxideinheiten enthalten können, erreicht.

In der deutschen Offenlegungsschrift DE 42 27 046 werden Detergens-Mischungen auf Basis von Fettsäurealkylesteralkoxylaten beschrieben.

WO-A-91 14 760 offenbart schwachschäumende Tensidgemische bestehend aus Alkylpolyglycosiden und mit Alkylresten veretherten Fettalkoholalkoxylaten.

Aufgabe der vorliegenden Erfindung war es, Wasch- oder Reinigungsmittel zu schaffen, welche zugleich ein gutes Reinigungsvermögen, gute biologische Abbaubarkeit und ein ausgeprägt schwaches Schäumvermögen besitzen. Bei der Verwendung zur manuellen Reinigung von harten Oberflächen soll als Kriterium gelten, daß sich anfänglich gebildeter Schaum innerhalb von 2 Minuten sichtbar verringert.

Überraschenderweise wurde nun gefunden, daß mit Hilfe von Kombinationen bestimmter als stark schäumend bekannter C₈-C₁₈-Alkylpolyglycoside mit bestimmten Fettsäurealkylesteralkoxylaten Flüssigwaschmittel und Allzweckreiniger mit hohem Reinigungsvermögen und extrem schwachem Schaumverhalten bereitgestellt werden können.

Gegenstand der Erfindung sind wasserhaltige Wasch- oder Reinigungsmittel, enthaltend 0,1 bis 50 Gew.-%, vorzugsweise 1 bis 20 Gew.-%, mindestens eines Alkylpolyglycosids der Formel I, R¹-O-[Z]ₓ (I), wobei R¹ eine verzweigte oder geradkettige, gesättigte oder ungesättigte Alkylgruppe mit 8 bis 18 C-Atomen, Z einen Zuckerrest, vorzugsweise einen Glucose- oder Xylose-Rest und x ganze Zahlen von 1 bis 10, darstellt und 0,05 bis 50 Gew.-%, vorzugsweise 1 bis 20 Gew.-%, mindestens eines Fettsäurealkylesteralkoxylats der Formel II, R²-CO₂-(AO)_{y}-R³ (II), wobei R² für eine verzweigte oder geradkettige, gesättigte oder ungesättigte Alkylgruppe mit 5 bis 21 C-Atomen, AO für eine C₂-C₄-Alkylenoxideinheit, y für eine Zahl von 1 bis 30 und R³ für eine geradkettige oder verzweigte Alkylgruppe mit 1 bis 6 C-Atomen steht.

Die in den erfindungsgemäßen Mitteln eingesetzten Alkylpolyglycoside stellen bekannte Stoffe dar, die nach den einschlägigen Verfahren der präparativen organischen Chemie erhalten werden können; stellvertretend sei hier auf die Schriften EP 0 301 298 Al und WO 90/3977 verwiesen. Die Alkylpolyglycoside können sich von Zuckern bzw. Zuckerresten, d.h. Aldosen bzw. Ketosen mit 5 oder 6 Kohlenstoffatomen, vorzugsweise der Glucose und der Xylose ableiten. Die bevorzugten Alkylpolyglycoside sind somit Alkylpolyglucoside und Alkylpolyxyloside.

Der Index x in der Formel (I) gibt den Oligomerisierungsgrad (DP-Grad), d.h. die Verteilung von Mono- und Oligoglycosiden an und steht für eine Zahl zwischen 1 und 10. Während x in einer gegebenen Verbindung stets ganzzahlig sein muß und hier vor allem die Werte x = 1 bis 6 annehmen kann, ist der Wert x für ein bestimmtes Alkylpolyglycosid eine analytisch ermittelte rechnerische Größe, die meistens eine gebrochene Zahl darstellt. Vorzugsweise werden Alkylpolyglycoside mit einem mittleren Oligomerisierungsgrad von 1,1 bis 3,0, vorzugsweise 1,1 bis 1,7 eingesetzt.

Der Alkylrest R¹ in der Formel (I) kann sich von primären verzweigten und unverzweigten Alkoholen mit 8 bis 18 Kohlenstoffatomen ableiten. Typische Beispiele sind Myristylalkohol, Cetylalkohol sowie deren technische Gemische. Vorzugsweise werden jedoch Alkylpolyglycoside der Formel (I) eingesetzt, in denen R¹ einen Kohlenstoffrest mit 8 bis 12, insbesondere 8 bis 10 Kohlenstoffatomen, darstellt. Typische Beispiele sind neben Laurylalkohol insbesondere Caprylalkohol und Caprinalkohol sowie deren technische Mischungen, wie sie beispielsweise bei der Hydrierung von technischen Fettsäuremethylestern oder im Verlauf der Hydrierung von Aldehyden aus der Roelen'schen-Oxosynthese anfallen.

Die in den erfindungsgemäßen Mitteln eingesetzten Fettsäurealkylesteralkoxylate der Formel (II) können durch konventionelle Methoden hergestellt werden, wie z.B. durch Veresterung von Fettsäurederivaten mit alkoxyliertem Methanol. Dieses Verfahren ist jedoch mit einigen Nachteilen verbunden, es verläuft zweistufig, die Veresterung dauert sehr lange und die Produkte sind durch die hohen Reaktionstemperaturen gefärbt. Außerdem besitzen solchermaßen hergestellte Fettsäuremethylesteralkoxylate häufig nach der Veresterung relativ hohe OH-Zahlen, was für manche Anwendungen problematisch sein kann. Vorzugsweise werden die Fettsäurealkylesteralkoxylate der Formel (II) durch eine heterogen katalysierte Direktalkoxylierung von Fettsäurealkylester mit Alkylenoxid, insbesondere Ethylenoxid, hergestellt. Dieses Syntheseverfahren ist in WO 90/13533 und WO 91/15441 ausführlich beschrieben. Die dabei entstehenden Produkte zeichnen sich durch eine niedrige OH-Zahl aus, die Reaktion wird einstufig durchgeführt und man erhält hellfarbige Produkte. Vorzugsweise werden solche Fettsäurealkylesteralkoxylate der Formel (II) eingesetzt, die durch Ethoxylierung von Fettsäuremethylester entstehen, d.h. in denen A0 in der Formel (II) für eine Ethylenoxideinheit und R³ für eine Methylgruppe steht. Die als Ausgangsstoffe dienenden Fettsäuremethylester können sowohl aus natürlichen Ölen und Fetten gewonnen als auch auf synthetischem Wege hergestellt werden.

In den erfindungsgemäßen Allzweckreinigern werden vorzugsweise Fettsäurealkylesteralkoxylate verwendet, wobei y für eine Zahl von 5 bis 25, insbesondere von 9 bis 18 steht. In den erfindungsgemäßen Flüssigwaschmitteln hingegen werden vorzugsweise Fettsäurealkylesteralkoxylate verwendet, wobei R² für eine verzweigte oder geradkettige, gesättigte Alkylgruppe mit 12 bis 18 C-Atomen und y für eine Zahl von 3 bis 15 steht.

Sollen die erfindungsgemäßen Flüssigwaschmittel und Allzweckreiniger zur Entfernung lipophiler Anschmutzungen verwendet werden, wählt man Fettsäurealkylesteralkoxylate mit im erfindungsgemäßen Bereich liegendem niedrigen Ethoxylierungsgrad; sollen hydrophile Anschmutzungen entfernt werden, ist der Einsatz von Fettsäurealkyesterethoxylaten mit im erfindungsgemäßen Bereich liegenden höheren Ethoxylierungsgrad zweckmäßig.

In einer bevorzugten Ausführungsform der Erfindung beinhalten obengenannte Flüssigwaschmittel und Allzweckreiniger zusätzlich ein anionisches Tensid ausgewählt aus der Gruppe der C₆-C₁₈-Alkylbenzolsulfonate, C₆-C₁₈-Alkansulfonate, C₆-C₁₈-Alkylsulfate, C₆-C₁₈-Alkylpolyglykolethersulfate, α-Olefinsulfonate, C₆-C₁₈-Alkylpolyglykolethersulfonate, Glycerinethersulfonate, Glycerinethersulfate, Hydroxymischethersulfate, Monoglyceridsulfate, Sulfosuccinate, Sulfotriglyceride, Seifen, Amidseifen, C₆-C₁₈-Fettsäureamid-ethersulfate, C₆-C₁₈-Alkylcarboxylate, Fettsäureisethionate, N-C₆-C₁₈-Acyl-Sarcosinate, N-C₆-C₁₈-Acyl-Tauride, C₆-C₁₈-Alkyloligoglucosidsulfate, C₆-C₁₈-Alkyl-phosphate sowie deren Mischungen in einer Gesamtmenge von bis zu 40 Gew.-% bezogen auf das Gesamtgewicht des Flüssigwaschmittels oder Allzweckreinigers.

In einer weiteren bevorzugten Ausführungsform enthalten die erfindungsgemäßen Flüssigwaschmittel oder Allzweckreiniger zusätzlich ein weiteres nichtionisches Tensid ausgewählt aus der Gruppe der C₆-C₁₈-Alkylpolyglykolether, Zuckerester, C₆-C₁₈-Fettsäurepolyglykolether, Sorbitanfettsäureester, C₆-C₁₈-Fettsäurepartialglyceride sowie deren Mischungen in einer Gesamtmenge von bis zu 30 Gew.-%, bezogen auf die Gesamtmenge des Flüssigwaschmittels oder Allzweckreinigers.

Besonders bevorzugte Ausführungsformen enthalten Aniontenside ausgewählt aus der Gruppe der C₆-C₁₈-Alkylsulfate, der C₆-C₁₈-Alkylpolyglykolethersulfate, der Seifen und der C₆-C₁₈-Alkansulfonate sowie deren Mischungen bzw. nichtionische Tenside ausgewählt aus der Gruppe der C₆-C₁₈-Alkylpolyglycolether.

Bei den erfindungsgemäß einzusetzenden Seifen handelt es sich um Alkali-, Ammonium- oder Alkanolammoniumsalze von gesättigten oder ungesättigten Fettsäuren mit 8 - 22, vorzugsweise 10 - 18 C-Atomen. Die Seifen können entweder als solche zugegeben werden oder nach Zugabe von entsprechenden Fettsäuren durch Salzbildung mit Basen wie z.B. NaOH, KOH, NH₃, Aminen oder Alkanolaminen gebildet werden. In Abhängigkeit des eingestellten pH-Werts der erfindungsgemäßen Mittel liegen die Seifen entweder vollständig neutralisiert oder teilweise auch in freier Form als Fettsäure vor.

Bei den C₆-C₁₈-Alkylethersulfaten handelt es sich in erster Linie um Anlagerungsprodukte von 2 - 15 Mol Ethylenoxid an C₆-C₁₈-Fettalkohole, welche anschließend sulfatiert werden. Bei den als nichtionische Tenside eingesetzten C₆-C₁₈-Alkylpolyglykolethern handelt es sich in erster Linie um Anlagerungsprodukte von 2 - 10 Mol Ethylenoxid an C₆-C₁₈-Fettalkohole.

Fakultativ können weiterhin in Flüssigwaschmitteln oder Allzweckreinigern übliche Hilfsstoffe zugesetzt werden; bei diesen Stoffen handelt es sich um Builder, z.B. Glutarsäure, Bernsteinsäure, Adipinsäure, Weinsäure, Benzolhexacarbonsäure, Gluconsäure, Trinatriumcitrat; Lösungsmittel, z.B. Aceton, Ethanol oder Glycerin, Hydrotrope, z.B. Cumolsulfonat, Octylsulfat, Butylglucosid, Butylenglykol; Reinigungsverstärker; Viskositätsregler, z.B. synthetische Polymere wie Polyacrylate; pH-Regulatoren, z.B. Zitronensäure, Triethanolamin oder NaOH; Konservierungsmittel, z.B. Glutaraldehyd; Farb- und Duftstoffe sowie Trübungsmittel.

Der pH-Wert der erfindungsgemäBen Allzweckreiniger liegt üblicherweise zwischen 4 und 8,5, vorzugsweise zwischen 6 und 8. Besonders bevorzugt ist jedoch ein Bereich zwischen 7,0 und 7,5. Der pH-Wert bei einer Anwendungskonzentration von 10 g/l liegt vorzugsweise bei 7,3 - 7,8.

Die erfindungsgemäßen Mittel eignen sich besonders zum Reinigen von harten Oberflächen wie z.B. Emaille, Glas, PVC, Linoleum, Steinböden, wie z.B. Marmor, Terrazzo, nicht glasierten Klinker, Keramik-Fliesen oder versiegelten Holzfußböden, wie z.B. Parkett oder Dielen.

Der pH-Wert der erfindungsgemäßen Flüssigwaschmittel liegt üblicherweise zwischen 6,0 und 10,0, vorzugsweise zwischen 7,0 und 9,0.

Die Flüssigwaschmittel eignen sich sowohl für den Einsatz in Waschmaschinen als auch für den Einsatz im Handwaschbecken zum Waschen von hochwertigen Textilien aus Wolle oder Seide.

### Beispiele

Zum Nachweis der Vorteile der erfindungsgemäßen Allzweckreiniger gegenüber bekannten Allzweckreinigern für harte Oberflächen wurden Vergleichsversuche hinsichtlich des Reinigungsvermögens und des Schaumzerfalls angestellt.

### Reinigungsvermögen:

Zur Prüfung des Reinigungsvermögens diente die unten nach "Seifen-Öle-Fette-Wachse", 112, 371, (1986) beschriebene Testmethode, die sehr gut reproduzierbare Ergebnisse liefert. Danach wurde das zu prüfende Reinigungsmittel in Form einer 1 Gew.-%igen wäßrigen Lösung (10 g/l) auf eine künstlich angeschmutzte Kunststoffoberfläche gegeben. Als künstliche Anschmutzung für die verdünnte Anwendung des Reinigungmittels wurde ein Gemisch aus Ruß, Maschinenöl, Triglycerid gesättigter Fettsäuren und niedersiedendem aliphatischen Kohlenwasserstoff verwendet. Die Testfläche von 26 x 28 cm wurde mit Hilfe eines Flächenstreichers gleichmäßig mit 2 g der künstlichen Anschmutzung beschichtet.

Ein Kunststoffschwamm wurde jeweils mit 10 ml der zu prüfenden 1 %igen Reinigungsmittellösung getränkt und mechanisch auf der schmutzbeschichteten Testfläche bewegt, auf die ebenfalls 10 ml der zu prüfenden, 1 %igen Reinigungsmittellösung aufgebracht waren. Nach 10 Wischbewegungen wurde die gereinigte Testfläche unter fließendes Wasser gehalten und der lose sitzende Schmutz entfernt. Die Reinigungswirkung der so gereinigten Kunststoffoberfläche wurde mit Hilfe eines Remissionsfarbmeßgerätes "Microcolor" (Dr. B. Lange) ermittelt. Die Meßgröße ist dabei der Weißgrad. Als Weiß-Standard diente die saubere weiße Kunststoffoberfläche; der Weißgrad der sauberen, weißen Kunststoffoberfläche entspricht 100 % RV (Reinigungsvermögen). Der Weißgrad einer angeschmutzten und anschließend gereinigten Kunststoffoberfläche entspricht demgemäß einem Wert zwischen 0 % und 100 % RV. Die % RV-Werte stellen jeweils Mittelwerte aus Dreifachbestimmungen dar.

Die Meßwerte wurden in Relation zum Reinigungsergebnis eines als Standard benutzten leistungsstarken Allzweckreinigers gesetzt.$\frac{\text{Meßwerte der Probe · 100}}{\text{Meßwert des Standards}} \text{= % RV relativ}$

Die als Standard benutzte leistungsstarke Formulierung hatte die Zusammensetzung:
- 8 %: Alkylbenzolsulfonat-Na-Salz
- 2 %: Addukt von C₁₂-C₁₄-Alkylepoxid + Ethylenglykol + 10 Mol Ethylenoxid
- 2 %: Na-gluconat
- 0,1 %: Polyethylenglykol mit einem Molgewicht von ca. 600000 (Polyox WSR 205 der Fa. UCC)

### Schaumverhalten:

Das Schaumverhalten der erfindungsgemäßen Allzweckreiniger wurde folgendermaßen geprüft: Das Prüfprodukt wurde in ein weitlumiges Becfierglas vorgelegt. Sodann wurde darauf aus 30 cm Höhe im freien Fall die Menge an Leitungswasser zuflieBen gelassen, die mit der Menge an vorgelegtem Produkt eine Anwendungskonzentration des Produkts von 10 g/l ergibt. Die Schaumhöhe im Becherglas wurde unmittelbar nach Beendigung der Wasserzugabe abgelesen.

Die folgenden Zusammensetzungen wurden durch Zusammenmischen der Komponenten und anschließende Einstellung des gewünschten pH-Wertes hergestellt. Alle Prozentangaben beziehen sich auf Gewichtsprozent Aktivsubstanz.

Die Zusammensetzungen 1 bis 9 sind Tabelle 1 zu entnehmen. Die Zusammensetzung 1 (V) ist nicht erfindungsgemäß und dient zum Vergleich.

Die Fettsäurealkylesteralkoxylate werden in Tabelle 1 in folgender Schreibweise wiedergegeben:
Beispiel: C₁₂FSEO₁₅Me steht für
C₁₁H₂₃CO₂(CH₂CH₂O)₁₅CH₃, Methylester der mit 15 Ethylenoxideinheiten ethoxylierten C₁₂-Fettsäure.
EO steht für Ethylenoxid, PO steht für Propylenoxid. Die Alkoxylierungsgrade stellen dabei Mittelwerte dar.

**Tabelle 1**

| Zahlenangaben in Gew.% | 1(V) | 2 | 3 | 4 | 5 | 6 | 7 | 8 | 9 |
|---|---|---|---|---|---|---|---|---|---|
| Octanol x 4 EO (Dehydol 04 DEO, Fa. Henkel) | 2 | - | - | - | - | - | - | - | - |
| C₁₂FSEO₁₅Me | - | 2 | - | - | - | - | - | - | - |
| C₆₋₁₀FSEO_{10,6}Me | - | - | 2 | - | - | - | - | - | - |
| C₁₂FSEO₁₂ME | - | - | - | 2 | - | - | 2 | 2 | 2 |
| C₆₋₁₀FSEO_{6Me} | - | - | - | - | 2 | - | - | - | - |
| C₁₂FSEO₆Me | - | - | - | - | - | 2 | - | - | - |
| APG 225 (C₈₋₁₀-Alkylpolyglucosid, Fa. Henkel, DP = 1,6) | 3,5 | 3,5 | 3,5 | 3,5 | 3,5 | 3,5 | - | - | - |
| C₈-Alkylpolyglucosid, (DP = 1,6) | - | - | - | - | - | - | 3,5 | - | - |
| C₈-Alkylpolyxylosid, (DP = 1,4) | - | - | - | - | - | - | - | 3,5 | - |
| C₁₀-Alkylpolyxylosid, (DP = 1,4) | - | - | - | - | - | - | - | - | 3,5 |
| C₁₂₋₁₈-Fettsäure (Edenor K12/18, Fa. Henkel) | 0,6 | 0,6 | 0,6 | 0,6 | 0,6 | 0,6 | 0,6 | 0,6 | 0,6 |
| Bernstein-, Glutar-, Adipinsäuregem. (Sokalan DCS, BASF) | 2 | 2 | 2 | 2 | 2 | 2 | 2 | 2 | 2 |
| NaOH | 1,2 | 1,2 | 1,2 | 1,2 | 1,2 | 1,2 | 1,2 | 1,2 | 1,2 |
| pH | 7,0-7,5 | 7,0-7,5 | 7,0-7,5 | 7,0-7,5 | 7,0-7,5 | 7,0-7,5 | 7,0-7,5 | 7,0-7,5 | 7,0-7,5 |
| Reinigungsvermögen (%) | 61 | 74 | 66 | 74 | 68 | 64 | 66 | 69 | 67 |
| Schaumhöhe (cm) unmittelbar n. Wasserzugabe: | 2 | 1,3 | 2 | 1,2 | 1 | 2,3 | 2,1 | 1,8 | 1,7 |
| Aufreißen der Schaumdecke (in Min.) | 2,5 | 0,5 | 1 | 0,5 | 0,5 | 1 | 1 | 0,5 | 0,5 |

Es zeigt sich, daß die erfindungsgemäßen Zusammensetzungen 2 bis 9 gegenüber der Vergleichszusammensetzung 1 (V) hinsichtlich Reinigungsvermögen und Schaumzerfall eine deutliche Überlegenheit aufweisen.

Die folgenden Beispiele zeigen weitere bevorzugte Formulierungen und Einsatzmöglichkeiten für die beanspruchten Allzweckreiniger.

### Beispiel 10

- 45,0 Gew.-%: C₈ - C₁₀-Alkylpolyglucosid, DP = 1,6
- 20,0 Gew.-%: C₁₂-Fettsäuremethylester x 13 EO
- 5,0 Gew.-%: Palmkernfettsäure
- 1,0 Gew.-%: Zitronensäure
- 10,0 Gew.-%: Cumolsulfonat
Kalilauge zur Einstellung des pH-Wertes des Fertigproduktes auf pH 8 Farb- und Duftstoffe
- ad 100,0 Gew.-%: Wasser

Das Beispiel 10 stellt ein Allzweckreiniger-Hochkonzentrat dar, welches in 0,1 %iger Lösung zur Anwendung kommt.

### Beispiel 11

- 3,0 Gew.-%: C₈ - C₁₀-Alkylpolyglucosid, DP = 1,6
- 1 Gew.-%: Butylpolyglucosid
- 1 Gew.-%: C₁₂-Fettsäuremethylester x 12 E0
- 0,5 Gew.-%: Palmkernfettsäure
- 2,0 Gew.-%: Methacrylsäure-(Stearylalkohol-20 EO-ester)ester/Acrylsäure-Copolymer (Acrysol ICS-1 der Fa. Rohm & Haas)
- 0,05 Gew.-%: Polyethylenoxid, MG 600000
- 2,0 Gew.-%: Butylglykol
Natronlauge zur Einstellung auf pH 8 Farb- und Duftstoffe, Konservierungsmittel
- ad 100,0 Gew.-%: Wasser

### Beispiel 12

- 0,2 Gew.-%: C₁₀-Alkylpolyglucosid, DP = 1,6
- 0,05 Gew.-%: C₁₀-C₁₂-Fettsäuremethylester x 17 E0
- 7,0 Gew.-%: Ethanol
Ammoniak zur Einstellung auf pH 8,3
- ad 100,0 Gew.-%: Wasser

Es handelt sich hierbei um einen Allzwecksprühreiniger, der unverdünnt mittels Handsprühpumpe appliziert wird. Bei dieser Angebotsform erfolgt die Bestimmung des Schaumzerfalls durch visuelle Abmusterung des Sprühvorganges: die zu reinigende angesprühte Fläche zeigte unmittelbar nach Applikation des Sprühreinigers keine Schaumbläschen.

### Beispiel 13

- 5 Gew.-%: C₁₀-Alkylpolyglucosid, DP = 1,6
- 4 Gew.-%: C₁₂-Fettsäuremethylester x 6 E0
- 2 Gew.-%: Octylsulfat
- 5 Gew.-%: Ethanol
- 3 Gew.-%: Trinatriumcitrat
Zitronensäure zur Einstellung auf pH 5,5
- ad 100,0 Gew.-%: Wasser

### Beispiel 14

- 12 Gew.-%: C₁₀-Alkylpolyxylosid, DP = 1,4
- 8 Gew.-%: C₁₂-Fettsäuremethylester x 11 E0
- 2 Gew.-%: C₁₂-Fettalkoholsulfat
- 5 Gew.-%: Ethanol
Kalilauge zur Einstellung auf pH 7-7,5
- ad 100,0 Gew.-%: Wasser

### Beispiel 15

- 6 Gew.-%: C₁₀-Alkylpolyxylosid, DP = 1,4
- 8 Gew.-%: C₁₂-Fettsäuremethylester x 11 EO
- 6 Gew.-%: C₁₂-C₁₄-Fettalkoholether(2 EO) sulfat
- 5 Gew.-%: Ethanol
NaOH zur Einstellung auf pH 7-7,5
- ad 100,0 Gew.-%: Wasser

### Beispiel 16

- 10 Gew.-%: C₈-Alkylpolyxylosid, DP = 1,4
- 8 Gew.-%: C₁₂-Fettsäuremethylester x 11 EO
- 2 Gew.-%: Decanol x 3 EO
- 1,5 Gew.-%: Kokosfettsäure
- 5 Gew.-%: Ethanol
NaOH zur Einstellung auf pH 7-7,5
- ad 100,0 Gew.-%: Wasser

### Beispiel 17

- 10 Gew.-%: C₈-C₁₀-Alkylpolyglucosid, DP = 1,6
- 8 Gew.-%: C₈-C₁₆-Fettsäuremethylester x 18 PO
- 2 Gew.-%: C₁₃-C₁₈-sec-Alkansulfonat, Na-Salz Hostapur SAS 60 der Fa. Hoechst
- 3 Gew.-%: Cumolsulfonat
- 1,5 Gew.-%: Kokosfettsäure
- 5 Gew.-%: Ethanol
NaOH zur Einstellung auf pH 7-7,5
- ad 100,0 Gew.-%: Wasser

### Beispiel 18

- 1,5 Gew.-%: APG 600 (C₁₂-C₁₄-Alkylpolyglucosid der Fa. Henkel, DP = 1,4)
- 1,5 Gew.-%: C₁₂-Fettsäuremethylester x 15 EO
- 1 Gew.-%: Methacrylsäure-(Stearylalkohol-20 EO-ester)ester/Acrylsäure-Copolymer (Acrysol ICS-1 der Fa. Rohm + Haas)
- 50 Gew.-%: Quarzmehl
Triethanolamin zur Einstellung auf pH 8
- ad 100,0 Gew.-%: Wasser

### Beispiel 19

- 4,0 Gew.-%: C₁₀-Alkylpolyglucosid, DP = 1,6
- 5,0 Gew.-%: C₁₂-Fettsäuremethylester x 17 EO
- 1,0 Gew.-%: Octylsulfat
- 4,0 Gew.-%: Ethanol
- 2,0 Gew.-%: Tri-Natrium-Citrat
Citronensäure zur Einstellung des pH's auf 4,8
- ad 100,0 Gew.-%: Wasser

### Beispiel 20

Wäßriges Flüssigwaschmittel M1 mit geringer Schaumneigung:
- 8,0 Gew.-%: C₁₂-C₁₄-Alkylpolyglucosid, DP=1,4
- 10,0 Gew.-%: C₁₂-C₁₈-Fettsäuremethylester x 3 EO
- 5,0 Gew.-%: C₁₂-Alkylbenzolsulfonat
- 5,0 Gew.-%: Ethanol
- 8,0 Gew.-%: Glycerin
- 0,5 Gew.-%: Protease
- 5,0 Gew.-%: Tri-Natrium-Citrat
- 0,1 Gew.-%: Farb- und Duftstoffe
- ad 100,0 Gew.-%: Wasser

Das Mittel besaß hervorragende Schaumeigenschaften (niedrige Schaumwerte).

### Beispiel 21

Wäßriges Flüssigwaschmittel M2 mit geringer Schaumneigung:
- 9,0 Gew.-%: C₁₂-C₁₄-Alkylpolyglucosid, DP=1,4
- 9,0 Gew.-%: C₁₂-C₁₈-Fettsäuremethylester x 5 EO
- 6,0 Gew.-%: Ethanol
- 5,0 Gew.-%: Glycerin
- 0,5 Gew.-%: Tri-Natrium-Citrat
- ad 100,0 Gew.-%: Wasser

### Schaumbestimmung in der Trommelwaschmaschine:

- Wasserhärte: : 16 °d
- Dosierung: : 0,8 g/l
- Temperatur: : 60 °C
- Schaumnoten: :
0 bedeutet, daß kein Schaum am unteren Rand des Bullauges der Waschmaschine zu sehen ist.
3 bedeutet, daß die Schaumhöhe die Hälfte des Bullauges erreicht hat.
5 bedeutet, daß das gesamte Bullauge mit Schaum bedeckt ist.

Als Vergleichsbeispiel wurde ein Mittel V getestet, das anstatt des Fettsäuremethylesters einen C₁₃-C₁₅-Alkohol x 5 E0 aufwies.

## Patentansprüche

1. Wasserhaltiges Wasch- oder Reinigungsmittel, enthaltend
0,1 bis 50 Gew.-%, vorzugsweise 1 bis 20 Gew.-%, mindestens eines Alkylpolyglycosids der Formel I, R¹-0-[Z]ₓ (I), wobei R¹ eine verzweigte oder geradkettige, gesättigte oder ungesättigte Alkylgruppe mit 8 bis 18 C-Atomen, Z einen Zuckerrest, vorzugsweise einen Glucose- oder Xylose-Rest und x ganze Zahlen von 1 bis 10, darstellt und
0,05 bis 50 Gew.-%, vorzugsweise 1 bis 20 Gew.-%, mindestens eines Fettsäurealkylesteralkoxylats der Formel II, R²-CO₂-(AO)_{y}-R³ (II), wobei R² für eine verzweigte oder geradkettige, gesättigte oder ungesättigte Alkylgruppe mit 5 bis 21 C-Atomen, AO für eine C₂-C₄-Alkylenoxideinheit, y für eine Zahl von 1 bis 30 und R³ für eine geradkettige oder verzweigte Alkylgruppe mit 1 bis 6 C-Atomen steht.

2. Mittel nach Anspruch 1, dadurch gekennzeichnet, daß im Alkylpolyglycosid der Formel I R¹ eine Alkylgruppe mit 8 bis 12 C-Atomen darstellt und im Fettsäurealkylesteralkoxylat der Formel II AO für eine Ethylenoxid-Einheit und R³ für eine Methylgruppe steht.

3. Mittel nach Anspruch 1 und 2, dadurch gekennzeichnet, daß ein anionisches Tensid ausgewählt aus der Gruppe der C₆-C₁₈-Alkylbenzolsulfonate, C₆-C₁₈-Alkansulfonate, C₆-C₁₈-Alkylsulfate, C₆-C₁₈-Alkylpolyglykolethersulfate, α-Olefinsulfonate, C₆-C₁₈-Alkylpolglykolethersulfonate, Glycerinethersulfonate, Glycerinethersulfate, Hydroxymischethersulfate, Monoglyceridsulfate, Sulfosuccinate, Sulfotriglyceride, Seifen, Amidseifen, C₆-C₁₈-Fettsäureamid-ethersulfate, C₆-C₁₈-Alkylcarboxylate, Fettsäureisethionate, N-C₆-C₁₈-Acyl-Sarcosinate, N-C₆-C₁₈-Acyl-Tauride, C₆-C₁₈-Alkyloligoglucosidsulfate, C₆-C₁₈-Alkyl-phosphate sowie deren Mischungen in einer Gesamtmenge von bis zu 40 Gew.-%, bezogen auf das gesamte Mittel, enthalten ist.

4. Mittel nach Anspruch 1 bis 3, dadurch gekennzeichnet, daß ein weiteres nichtionisches Tensid ausgewählt aus der Gruppe der C₆-C₁₈-Alkylpolyglykolether, Zuckerester, C₆-C₁₈-Fettsäurepolyglykolether, Sorbitanfettsäureester, C₆-C₁₈-Fettsäurepartialglyceride sowie deren Mischungen in einer Gesamtmenge von bis zu 30 Gew.-%, bezogen auf das gesamte Mittel, enthalten ist.

5. Mittel nach Anspruch 3, dadurch gekennzeichnet, daß das Aniontensid ausgewählt ist aus der Gruppe der C₆-C₁₈-Alkylsulfate, C₆-C₁₈-Alkylpolyglykolethersulfate, der Seifen und der C₆-C₁₈-Alkansulfonate sowie deren Mischungen.

6. Mittel nach Anspruch 4, dadurch gekennzeichnet, daß das nichtionische Tensid ausgewählt ist aus der Gruppe der C₆-C₁₈-Alkylpolyglykolether.

7. Verwendung eines Mittels gemäß einem der Ansprüche 1 bis 6 als Allzweckreiniger zur Reinigung von harten Oberflächen, wobei vorzugsweise ein Fettsäurealkylesteralkoxylat verwendet wird, in dem y für eine Zahl von 5 bis 25 und insbesondere von 9 bis 18 steht.

8. Verwendung eines Mittels gemäß einem der Ansprüche 1 bis 6 als Flüssigwaschmittel, wobei vorzugsweise ein Fettsäurealkylesteralkoxylat verwendet wird, in dem R² für eine verzweigte oder geradkettige, gesättigte Alkylgruppe mit 12 bis 18 C-Atomen und y für eine Zahl von 3 bis 15 steht.

## Claims

1. A water-containing detergent or cleaning formulation containing
0.1 to 50% by weight and preferably 1 to 20% by weight of at least one alkyl polyglycoside corresponding to formula (I): R¹-O-[Z]ₓ (I), where R¹ is a linear or branched, saturated or unsaturated alkyl group containing 8 to 18 carbon atoms, Z is a sugar unit, preferably a glucose or xylose unit, and x is an integer of 1 to 10, and
0.05 to 50% by weight and preferably 1 to 20% by weight of at least one fatty acid alkyl ester alkoxylate corresponding to formula (II): R²CO₂-(AO)_{y}-R³ (II), where R² is a branched or linear, saturated or unsaturated alkyl group containing 5 to 21 carbon atoms, AO is a C₂₋₄ alkylene oxide unit, y is a number of 1 to 30 and R³ is a linear or branched alkyl group containing 1 to 6 carbon atoms.

2. A detergent or cleaning formulation as claimed in claim 1, characterized in that, in the alkyl polyglycoside corresponding to formula I, R¹ is an alkyl group containing 8 to 12 carbon atoms and in the fatty acid alkyl ester alkoxylate corresponding to formula II, AO is an ethylene oxide unit and R³ is a methyl group.

3. A detergent or cleaning formulation as claimed in claims 1 and 2, characterized in that it contains an anionic surfactant selected from the group consisting of C₆₋₁₈ alkyl benzene sulfonates, C₆₋₁₈ alkane sulfonates, C₆₋₁₈ alkyl sulfates, C₆₋₁₈ alkyl polglycol ether sulfates, α-olefin sulfonates, C₆₋₁₈ alkyl polyglycol ether sulfonates, glycerol ether sulfonates, glycerol ether sulfates, hydroxy mixed ether sulfates, monoglyceride sulfates, sulfosuccinates, sulfotriglycerides, soaps, amide soaps, C₆₋₁₈ fatty acid amide ether sulfates, C₆₋₁₈ alkyl carboxylates, fatty acid isethionates, N-C₆₋₁₈-acyl sarcosinates, N-C₆₋₁₈-acyl taurides, C₆₋₁₈ alkyl oligoglucoside sulfates, C₆₋₁₈ alkyl phosphates and mixtures thereof in a total quantity of up to 40% by weight, based on the detergent/ cleaning formulation as a whole.

4. A detergent or cleaning formulation as claimed in claims 1 to 3, characterized in that it contains another nonionic surfactant selected from the group consisting of C₆₋₁₈ alkyl polyglycol ethers, sugar esters, C₆₋₁₈ fatty acid polyglycol ethers, sorbitan fatty acid esters, C₆₋₁₈ fatty acid partial glycerides and mixtures thereof in a total quantity of up to 30% by weight, based on the detergent/ cleaning formulation as a whole.

5. A detergent or cleaning formulation as claimed in claim 3, characterized in that the anionic surfactant is selected from the group of C₆₋₁₈ alkyl sulfates, C₆₋₁₈ alkyl polyglycol ether sulfates, soaps and C₆₋₁₈ alkane sulfonates and mixtures thereof.

6. A detergent as claimed in claim 4, characterized in that the nonionic surfactant is selected from the group of C₆₋₁₈ alkyl polyglycol ethers.

7. The use of the detergent or cleaning formulation claimed in any of claims 1 to 6, as a multipurpose cleaner for cleaning hard surfaces, a fatty acid alkyl ester alkoxylate in which y is a number of 5 to 25 and, more particularly, 9 to 18 preferably being used.

8. The use of the detergent or cleaning formulation claimed in any of claims 1 to 6 as a liquid detergent, a fatty acid alkyl ester alkoxylate in which R² is a linear or branched, saturated alkyl group containing 12 to 18 carbon atoms and y is a number of 3 to 15, preferably being used.

## Revendications

1. Produit de lavage et de nettoyage aqueux contenant : de 0,1 à 50 % en poids, de préférence de 1 à 20 % en poids d'au moins un alcoylpolyglycoside de formule I,
R¹-O-[Z]ₓ (I)
dans laquelle R¹ représente un radical alcoyle ramifié ou linéaire, saturé ou non saturé, ayant de 8 à 18 atomes de carbone,
Z représente un radical de sucre, de préférence un radical de glucose ou de xylose, et
x représente des nombres entiers allant de 1 à 10, et
de 0,05 à 50 % en poids, de préférence de 1 à 20 % en poids, d'au moins un alcoxylate d'ester d'alcoyle d'acide gras de formule II,
R²-CO₂-(AO)_{y}-R³ (II)
dans laquelle R² représente un radical alcoyle ramifié ou linéaire, saturé ou non saturé, ayant de 5 à 21 atomes de carbone,
AO représente une unité d'oxyde d'alcoylène en C₂-C₄,
y représente un nombre allant de 1 à 30 et,
R³ représente un radical alcoyle linéaire ou ramifié ayant de 1 à 6 atomes de carbone.

2. Produit selon la revendication 1,
caractérisé en ce que
dans alcoylpolyglycoside de formule I R¹ représente un radical alcoyle ayant de 8 à 12 atomes de carbone et,
dans l'alcoxylate d'ester d'alcoyle d'acide gras de formule II, AO représente une unité d'oxyde d'éthylène et R³ un radial méthyle.

3. Produit selon la revendication 1 et la revendication 2,
caractérisé en ce qu'
un agent tensioactif anionique choisi dans le groupe des (alcoyle en C₆-C₁₈) benzènesulfonates, des (alcane en C₆-C₁₈) sulfonates, des (alcoyle en C₆-C₁₈) sulfates, des (alcoyle en C₆-C₁₈) polyglycoléthersulfates, des α-oléfinesulfonates, des (alcoyle en C₆-C₁₈) polyglycoléthersulfonates, des glycéroléther sulfonates, des glycéroléthersulfates, des éther sulfates mixtes hydroxylés, des monoglycéride sulfates, des sulfosuccinates, des sulfotriglycérides, des savons, des savons amides, des éthersulfates d'amides d'acide gras en C₆-C₁₈, des (alcoyle en C₆-C₁₈) carboxylates, des isethionates d'acide gras, des saccosinates N-acylés en C₆-C₁₈, des taurides N-acylés en C₆-C₁₈, des (alcoyle en C₆-C₁₈) oligoglucoside sulfates, des (alcoyle en C₆-C₁₈) phosphates ainsi que de leurs mélanges en une quantité totale allant jusqu'à 40 % en poids rapporté au produit global, y est contenu.

4. Produit selon la revendication 1 à 3,
caractérisé en ce qu'
un autre agent tensioactif non ionique choisi dans le groupe des (alcoyle en C₆-C₁₈) polyglycoléthers, des esters de sucre, des éthers d'acide gras en C₆-C₁₈ polyglycol, des esters d'acide gras de sorbitanne, des glycérides partiels d'acide gras en C₆-C₁₈, ainsi que leurs mélanges en une quantité totale allant jusqu'à 30 % en poids, rapporté au produit global, y est contenu.

5. Produit selon la revendication 3,
caractérisé en ce que
l'agent tensioactif anionique est choisi dans le groupe des (alcoyle en C₆-C₁₈) sulfates, des (alcoyle en C₆-C₁₈) polyglycoléthersulfates, des savons et des (alcane en C₆-C₁₈) sulfonates ainsi que de leurs mélanges.

6. Produit selon la revendication 4,
caractérisé en ce que
l'agent tensioactif non ionique est choisi dans le groupe des (alcoyle en C₆-C₁₈) polyglycoléthers.

7. Utilisation d'un produit selon l'une des revendications 1 à 6 comme produit de nettoyage pour tous usages en vue du nettoyage de surfaces dures, dans lequel on utilise de préférence un alcoxylate d'ester d'alcoyle d'acide gras dans lequel y représente un nombre allant de 5 à 25 et en particulier de 9 à 18.

8. Utilisation d'un produit selon l'une des revendications 1 à 6 comme produit de lavage liquide, dans lequel on utilise de préférence un alcoxylate d'ester d'alcoyle d'acide gras, dans lequel R² représente un radical alcoyle, ramifié ou linéaire, saturé, ayant de 12 à 18 atomes de carbone et y représente un nombre allant de 3 à 15.
